# EUROPÄISCHE PATENTSCHRIFT

(11) **EP 0 386 754 B1**
(45) Veröffentlichungstag und Bekanntmachung des Hinweises auf die Patenterteilung: **08.09.1993**
(21) Anmeldenummer: 90104435.4
(22) Anmeldetag: 08.03.1990
(51) Int. Cl.: F04B 43/06

(54) **Membranpumpe mit freischwingender Metallmembran**
Diaphragm pump with a freely oscillating metal diaphragm
Pompe à membrane avec une membrane de métal oscillant librement

(30) Priorität: 10.03.1989 DE 3907735
(43) Veröffentlichungstag der Anmeldung: 12.09.1990
(73) Patentinhaber: Bran + Luebbe GmbH, D-22803 Norderstedt (DE)
(72) Erfinder: Bräuer, Rüdiger, Dipl.-Ing., D-2000 Hamburg 65 (DE)
(74) Vertreter: Vonnemann, Gerhard, Dr.-Ing.

(56) Entgegenhaltungen:
- EP-A- 0 085 725
- DE-A- 2 843 054
- FR-A- 2 492 473
- GB-A- 2 003 975
- US-A- 2 362 822

## Beschreibung

Die Erfindung betrifft eine Kolbenmembranpumpe mit einer den Förder- und den Kolbenarbeitsraum hermetisch trennenden Membran, die über das den Kolbenarbeitsraum vollständig ausfüllende Hydraulikmedium durch einen in diesem Raum oszillierend hin- und herbewegten Kolben betätigt wird und förderraumseitig keine Anlagefläche aufweist, sowie mit einem Vorratsbehälter für das Hydraulikmedium, der über ein Nachfüllventil mit dem Kolbenarbeitsraum in Verbindung steht, wobei ein bewegliches Übertragungselement vorgesehen ist, das gegen Ende des Saughubes von der Membran gegen die Kraft eines durch eine Feder vorgespannten Betätigungselementes verschoben wird, das die Öffnung des Nachfüllventils steuert.

Eine solche Kolbenmembranpumpe ist aus der EP 0 085 725 A1 bekannt.

Derartige Kolbenmembranpumpen können bisher über längere Zeit betriebssicher nur mit Kunststoffmembranen betrieben werden. Kunststoffmembranen weisen eine um Zehnerpotenzen höhere Elastizität gegenüber Stahlmembranen auf. Versuche mit freischwingenden Stahlmembranen scheiterten bisher aus diesem Grunde, da an der Einspannungsstelle oder an anderen Stellen mit erhöhter mechanischer Belastung Stahlmembranen nach kurzer Zeit den Beanspruchungen erlagen. Der Autor Vetter des Standardwerkes "Pumpen", Vulkan-Verlag, Essen, 1987, S. 346, rechte Spalte unten, berichtet, daß die Verwendung von Metallmembranen in freischwingender Ausführung nie betriebssicher gelungen sei.

Mit freischwingenden Kunststoffmembranen ist man auf Anwendungsfälle und Drücke sowie auf spezielle Medien beschränkt, damit die Kunststoffmembran den Betriebsbedingungen standhalten kann.

Bei den außerdem bekannten Membranpumpen mit Metallmembranen arbeitet die Membran zwischen kalottenförmig gekrümmten, teils ebenen gelochten Anlageflächen, die den Arbeitsraum definieren.

Die mediumseitige gelochte Anlagefläche des beschriebenen Systems führt zu einer Reihe von Nachteilen:

So ist die Dosierung von Suspensionen oder verschmutzten Medien nicht möglich. Die Feststoffe klemmen sich in Einspannrandnähe zwischen Membran und Lochplatte und perforieren die Membran. Gleiches geschieht auch bei einer Überfüllung des Hydrauliksystems, hervorgerufen durch zu niedrigen Saugdruck, beispielsweise bei zu langer enger Saugleitung, zu hohem Filter-oder Ventilwiderstand, bei abgesperrter Armatur in der Saugleitung, wobei sich die Membran an die mediumseitige Lochplatte anlegt.

Derartige Lochplatten sind in der Formgebung kompliziert und daher teure Bauteile.

Die Lochplatten erzeugen nachteilige Druckverluste, so daß viskose Medien nur mit Vordruck gefördert werden können.

Bei Überfüllung wird die Membran in die vordere Lochplatte gepreßt. Da die Formgebung dieser Platte meist nicht ideal der Form der frei schwingenden Membran angepaßt werden kann, wird die Membran ungünstig verformt, was die Lebensdauer nachteilig verkürzt.

Schließlich ist das Prinzip der Doppelmembranpumpe bekannt, bei der zwei Membranen durch eine flüssigkeitsgefüllte Kammer voneinander getrennt sind. Die hydraulikseitige Membran arbeitet zwischen kalottenförmigen Begrenzungsflächen und übernimmt die Steuerung der mediumseitigen Membran, die nur an der Kammerseite eine kalottenförmige Anlagefläche aufweist, mediumseitig aber frei arbeitet. Der befüllte Zwischenraum stellt aber einen zusätzlichen Totraum dar. Die Befüllung ist aufwendig, und die Aufrechterhaltung des exakten Füllvolumens ist problematisch.

Aufgabe der Erfindung ist es, eine Membranpumpe anzugeben, die Medien mit höheren Drücken und Temperaturen fördern kann.

Die Aufgabe wird durch die Merkmale des Patentanspruchs 1 gelöst.

Dadurch, daß eine Metallmembran verwendet wird, kann die erfindungsgemäße Pumpe auch das Fördermedium auf höhere Drücke verdichten. Die maximalen Betriebstemperaturen dürfen 150°C bei weitem übersteigen. Auch Drücke von beispielsweise 3500 bar sind mit der erfindungsgemäßen Konstruktion erreichbar.

Dadurch, daß das Betätigungselement für das Nachfüllventil beidseitg von Federn beaufschlagt ist, vermag es der Membranbewegung besonders präzise zu folgen. Überraschenderweise ist es dadurch gelungen, auch bei den um ca. eine Zehnerpotenz geringeren Hüben einer Metallmembran gegenüber einer Kunststoffmembran ein exaktes Nachfüllen des Kolbenraumes mit Hydraulikmedium zu gewährleisten. Die vorteilhaft geringen Stellkräfte des Betätigungselementes führen zu einer besonders geringen Belastung der Metallmembran, so daß diese auch über längere Zeiträume die auftretenden Beanspruchungen ertragen kann.

Da förderraumseitig keine Anlagefläche für die Membran vorhanden ist, können auch verschmutzte Fördermedien gepumpt werden, ohne die Membran zu zerstören.

Die plattenförmige Ausbildung des Übertragungselementes reduziert weiter vorteilhaft die Flächenpressung der Membran beim Betätigen des Nachfüllventils, so daß auch diese Maßnahme zur Erhöhung der Lebensdauer beiträgt.

Eine im Kolbenarbeitsraum angeordnete Lochplatte verhindert die Überlastung der Membran bei unzulässigen Betriebszuständen.

Ungenauigkeiten beim Betätigen des Nachfüllventils werden dadurch vermieden, daß sich das Übertragungselement und das Betätigungselement durch aufgebrachte Vorspannkräfte kraftschlüssig berühren.

Als besonders vorteilhaft hat sich eine Bauform herausgestellt, bei der das Übertragungselement als eingespannte Federzunge ausgebildet ist. Eine solche Konstruktion weist vorteilhaft geringe Massen auf, daß im Betrieb die Betätigungskraft des Nachfüllventils durch Messenkräfte nur unwesentlich erhöht wird.

Wenn die Federzunge von ihrer Einspannstelle radial zum Zentrum der Membran weist, so ergibt sich dadurch eine vorteilhafte Übereinstimmung ihrer Biegelinie mit der Wölbung der Membran. Die mechanische Beanspruchung der Membran wird beim Betätigen des Nachfüllventils dadurch weiter vorteilhaft reduziert.

Eine erfindungsgemäß vorgesehene lösbare Einspannung des Übertragungselementes weist den Vorteil auf, daß je nach Betriebsbedingungen unterschiedlich Vorspannungen erzielt werden können, so daß auch nachträglich die Membranpumpe an geänderte Arbeitsbedingungen angepaßt werden kann.

Zur weiteren Verringerung der Membranbelastung dient die Maßnahme, daß zusätzlich die Krümmung der Federzunge an die Biegewölbung der Membran angepaßt ist. Dies kann auf unterschiedliche Weise erfolgen. Der Fachmann kann die Anpassung der Federzunge durch geeignete Wahl ihrer Vorspannung, ihrer Formgebung als auch ihrer Positionierung relativ zur Membranmitte treffen, so daß sich eine besonders günstige Anpassung der Federzunge an die Membran ergibt.

Weitere vorteilhafte Ausgestaltungen der Pumpe sind in den Unteransprüchen 6 bis 10 beschrieben.

Dadurch, daß die hydraulikseitige Lochplatte fest eingespannt ist und die metallische, federnde Zunge bündig in diese Platte eingelassen ist, kann bei frei schwingender Membran die Zunge in Richtung Förderraum ausgelenkt sein. Zum Nachfüllen bei Hydraulikölmangel wird sie gegen eine sehr geringe Federkraft verschoben, wobei die Zuhaltung des Nachfüllventils freigegeben wird, und eine Verbindung zwischen dem Vorratsbehälter und dem Hydraulikraum hergestellt wird.

Weitere Vorteile, Einzelheiten und erfindungswesentliche Merkmale ergeben sich aus der nachfolgenden Beschreibung einer bevorzugten Ausführungsform der Erfindung unter Bezugnahme auf die beigefügten Zeichnungen.

Diese zeigen:
- Fig. 1: einen Schnitt durch die erfindungsgemäße Kolbenmembranpumpe in schematischer Darstellung,
- Fig. 2: eine Aufsicht auf das Übertragungselement in der Stützplatte und
- Fig. 3: einen Schnitt durch das in der Stützplatte angeordnete Übertragungselement.

Die in Fig. 1 dargestellte Kolbenmembranpumpe besitzt einen Verdrängerkolben 1, der oszillierend in einem vollständig mit Hydraulikmedium aufgefüllten Kolbenarbeitsraum 2 hin- und herbewegt wird. Die zwischen dem Förderraum 3 und dem Kolbenarbeitsraum 2 angeordnete Stahlmembran 4 führt dadurch einen dem Kolbenhubvolumen entsprechenden Membranhub aus.

Beim Saughub strömt über das Saugventil 5 die zu fördernde Flüssigkeit in den Förderraum 3 und wird beim Druckhub über das Druckventil 6 ausgestoßen.

Im Kolbenarbeitsraum ist eine feste gelochte Stützplatte 7 vorhanden.

Im Umfangsbereich tritt durch eine Öffnung 20 der Stützplatte 7 außerdem ein Steuerstößel 13 hindurch, der mit einer konischen Eindrehung 13a versehen ist. Der Steuerstößel 13 steht unter Druck einer Feder 8 mit Wirkungsrichtung gegen die Stützplatte 7.

Im Bereich der konischen Eindrehung 13a des Steuerstößels 13 greift im wesentlichen senkrecht hierzu eine Zuhaltung 9 an, die mit dem gegenüberliegenden Ende in Verbindung mit dem Schließkörper 10 des Ventils 12 steht. Die Länge der Zuhaltung 9 ist so bemessen, daß bei ihrer Anlage im äußeren Bereich der Umfangseindrehung 13a des Steuerstößels 13 das Ventil 12 in seiner geschlossenen Lage gehalten wird, so daß aus dem Vorratsbehälter 11 kein Hydraulikmedium in den Kolbenarbeitsraum einströmen kann. Es handelt sich hierbei um die Normalstellung der Anordnung.

Wenn nach einer gewissen Betriebsdauer die unvermeidlich auftretenden Verluste an Hydraulikmedium dazu führen, daß sich die Membranstellung beim Saughub langsam zum Kolbenarbeitsraum hin verschiebt, erreicht die Membran 4 die Federzunge 14 und verschiebt sie in Richtung auf den Kolbenarbeitsraum gegen den federbelasteten Steuerstößel 13. Der an der Federzunge 14 anliegende Steuerstößel 13 bewegt sich zwangsgeführt gegen die Kraft der Feder 8 in die gleiche Richtung, so daß die Zuhaltung 9 an der konischen Umfangseindrehung 13a des Steuerstößels 13 abgleitet. Hierdurch wird der Schließkörper 10 des Nachfüllventils 12 freigegeben. Das Nachfüllventil 12 öffnet sich infolge des im Kolbenarbeitsraum herrschenden Unterdrucks und läßt aus dem Vorratsbehälter 11 Hydraulikmedium in den Kolbenarbeitsraum einströmen. Hierdurch bewegen sich die Membran 4 und die Federzunge 14 wieder in Richtung auf den Förderraum 3. Der Steuerstößel 13 wird durch den Druck der Feder 8 in Eingriff mit der Federzunge 14 gehalten und führt dementsprechend die gleiche Bewegung aus. Während dieses Bewegungsablaufes gleitet die Zuhaltung entlang der konischen Umfangseindrehung 13a aufwärts, bis sie wieder vom äußeren Umfangsbereich des Steuerstößels 13 abgestützt wird. Hierdurch wird wiederum der Schließkörper 10 in der geschlossenen Stellung des Ventils 12 arretiert.

Die Federzunge 14 ist in einer Einfräsung 21 der Stützplatte 7 angeordnet und an dieser mittels eines Schweißpunktes 16 befestigt. Da die Befestigungsstelle weiter außen liegt als die Achse des Steuerstößels 13a paßt sich die Federzunge selbsttätig an die Wölbung der Metallmembran 4 an.

Der Steuerstößel 13 weist an seinem Ende 13b, das durch die Stützplatte 7 hindurchragt, einen geringeren Durchmesser auf, so daß bei vollständig anliegender Membran 4 die Federzunge 14 nicht in die Stützplattenöffnung 20 gestanzt werden kann. Zur Erleichterung der Montage kann der Bereich 13b des Steuerstößels mit verringertem Durchmesser auch als getrennter Stift ausgeführt sein. Durch die Einspannung des Steuerstößels 13 und gegebenenfalls des getrennten Stiftes zwischen der Federzunge 14 und der Feder 8 bleibt ein kraftschlüssiger Kontakt der einzelnen Teile erhalten.

Die am Ventil 12 dargestellte Feder dient lediglich dazu, ein Herabfallen des Schließkörpers 10 zu verhindern, ohne jedoch eine nennenswerte Schließkraft des Ventils auszuüben.

In Fig. 2, die eine Sicht auf die Federzunge 14 darstellt, ist die ovale Ausgestaltung der Federzunge erkennbar. Die Federzunge 14 überdeckt vollständig die gestrichelt dargestellte Stützplattenöffnung 20 für den Steuerstößel.

In Fig. 3 ist eine Variante der Federzungenbefestigung gezeigt. Auf die Federzunge 14 ist zur Befestigung ein Gewindeelement 17 aufgeschweißt. Nachdem es durch eine geeignete Öffnung der Stützplatte gesteckt ist, wird es auf der anderen Seite mittels Mutter 18 und Kontermutter 19 festgelegt.

Es wurde somit eine Kolbenmembranpumpe geschaffen, die die eingangs aufgezeigten Nachteile in einer vorteilhaften Weise behebt.

## Patentansprüche

1. Kolbenmembranpumpe mit einer den Förder- und den Kolbenarbeitsraum (3, 2) hermetisch trennenden Membran (4), die über das den Kolbenarbeitsraum vollständig ausfüllende Hydraulikmedium durch einen in diesem Raum oszillierend hin- und herbewegten Kolben (1) betätigt wird und förderraumseitig keine Anlagefläche aufweist, sowie mit einem Vorratsbehälter für das Hydraulikmedium, der über ein Nachfüllventil (12) mit dem Kolbenarbeitsraum (2) in Verbindung steht, wobei ein bewegliches Übertragungselement vorgesehen ist, das gegen Ende des Saughubes von der Membran (4) gegen die Kraft eines durch eine Feder (8) vorgespannten Betätigunselementes (13) verschoben wird, das die Öffnung des Nachfüllventils (12) steuert, **dadurch gekennzeichnet,** daß die Membran (4) als Metallmembran ausgebildet ist und das Übertragungselement (14) als ein der Feder (8) des Betätigungselementes (13) entgegengesetzt federndes plattenförmiges Teil ausgebildet ist.

2. Kolbenmembranpumpe nach Anspruch 1, **dadurch gekennzeichnet,** daß zwischen Membran (4) und Kolben (1) eine Lochplatte (7) angeordnet ist.

3. Kolbenmembranpumpe nach Anspruch 1 oder 2, **dadurch gekennzeichnet,** daß das Nachfüllventil (12) ein Betätigungselement (13) aufweist, welches kraftschlüssig das Übertragungselement (14) berührend angeordnet ist und/oder das Übertragungselement als, vorzugsweise einseitig, eingespannte Federzunge ausgebildet ist.

4. Kolbenmembranpumpe nach Anspruch 1, 2 oder 3, **dadurch gekennzeichnet,** daß die Einspannungsstelle des einseitig eingespannten Übertragungselementes (14) auf einem von der Kolbenachse über die Achse des Ventilbetätigungselementes hinausgehend gedachten Strahl angeordnet ist und die Einspannung des Übertragungselementes (14) vorzugsweise lösbar ausgebildet ist.

5. Kolbenmembranpumpe nach Anspruch 1, 2, 3 oder 4, **dadurch gekennzeichnet,** daß das Übertragungselement (14) eine Krümmung aufweist, die an die Biegewölbung der Membran (4) angepaßt ist.

6. Kolbenmembranpumpe nach Anspruch 1, 2, 3, 4 oder 5, **dadurch gekennzeichnet,**
daß das Übertragungselement (14) eine Federkraft aufweist, die derart auf die entgegengesetzt wirkende Feder (8) des Ventilbetätigungselementes (13) so abgestimmt ist, daß das Nachfüllventil (12) bei einer Druckdifferenz von kleiner als 0,2 bar, vorzugsweise kleiner als 0,1 bar, öffnet.

7. Kolbenmembranpumpe nach Anspruch 1, 2, 3, 4, 5 oder 6, **dadurch gekennzeichnet,** daß das Ventilbetätigungselement (13) an seinem das Übertragungselement (14) berührenden Ende ballig und/oder daß das Übertragungselement (14) das Ventilbetätigungselement vollständig überdeckend ausgebildet ist.

8. Kolbenmembranpumpe nach Anspruch 1, 2, 3, 4, 5, 6 oder 7, **dadurch gekennzeichnet,** daß das Übertragungselement (14) in der Lochplatte (7), vorzugsweise bündig mit dieser abschließend, eingelassen ist und die Dicke des Übertragungselementes (14) und der Durchmesser einer Öffnung in der Lochplatte (7) für das Ventilbetätigungselement (13) so aufeinander abgestimmt sind, daß bei höchstem Vordruck ein Durchstanzen des Übertragungselementes (14) gerade vermieden wird.

9. Kolbenmembranpumpe nach Anspruch 1, 2, 3, 4, 5, 6, 7 oder 8, **dadurch gekennzeichnet,** daß das Ventilbetätigungselement (13) als Steuerstößel mit
einer konischen Auflagefläche (13a) ausgebildet ist, auf der im wesentlichen senkrecht zur Steuerstößelachse eine Ventilzuhaltung (9) angeordnet ist und der Steuerstößel (13) vorzugsweise auf seiner die Lochplatte (7) durchsetzenden Länge einen Bereich mit verringertem Durchmesser aufweist.

10. Kolbenmembranpumpe nach Anspruch 9, **dadurch gekennzeichnet,** daß der Bereich des Steuerstößels (13) mit verringertem Durchmesser als vom Steuerstößel getrennter Stift ausgebildet ist.

## Claims

1. A piston diaphragm pump comprising a diaphragm (4) hermetically separating the delivery chamber (3) from the piston working chamber (2) and actuated, via the hydraulic medium completely filling the piston working chamber, by a piston (1) moved in oscillation and reciprocation in the chamber, the pump being without an abutment surface on the delivery-chamber side and comprising a storage container for the hydraulic medium and connected to the piston working chamber (2) by a topping-up valve (12), a movable transmission element being provided and, towards the end of the suction stroke of the diaphragm (4), being pushed against the force of an actuating element (13) prestressed by a spring (8) and controlling the extent of opening of the top-up valve (12), characterised in that the diaphragm (4) is a metal diaphragm and the transmission element (14) is a resilient plate-like part opposing the spring (8) of the actuating element (13).

2. A piston diaphragm pump according to claim 1, characterised in that a perforated plate (7) is disposed between the diaphragm (4) and the piston (1).

3. A piston diaphragm pump according to claim 1 or 2, characterised in that the topping-up valve (12) has an actuating element (13) which is disposed in non-positive contact with the transmission element (14) and/or the transmission element is in the form of a spring tongue, clamped preferably on one side.

4. A piston diaphragm pump according to claim 1, 2 or 3, characterised in that the place where the transmission element (14) clamped on one side is clamped is situated on an imaginary straight line extending from the piston axis over the axis of the valve-actuating element, and the clamping of the transmission element (14) is preferably releasable,

5. A piston diaphragm pump according to claim 1, 2, 3 or 4, characterised in that the transmission element (14) has a curvature adapted to that of the diaphragm (4).

6. A piston diaphragm pump according to claim 1, 2, 3, 4 or 5, characterised in that the transmission element (14) has a spring force which is adapted to the oppositely-acting spring (8) of the valve-actuating element (13) so that the topping-up valve (12) opens at a pressure difference of less than 0.2 bar, preferably less than 0.1 bar.

7. A piston diaphragm pump according to claim 1, 2, 3, 4, 5 or 6, characterised in that the end of the valve-actuating element (13) in contact with the transmission element (14) is spherical and/or the transmission element (14) completely covers the valve-actuating element.

8. A piston diaphragm pump according to claim 1, 2, 3, 4, 5, 6 or 7, characterised in that the transmission element (14) is inserted into the perforated plate (7) preferably flush therewith, and the thickness of the transmission element (14) and the diameter of an opening in the perforated plate (7) for the valve-actuating element (13) are matched to one another so as just to avoid punching through the transmission element (14) when the supply pressure is highest.

9. A piston diaphragm pump according to claim 1, 2, 3, 4, 5, 6, 7 or 8, characterised in that the valve-actuating element (13) is a control tappet formed with a conical bearing surface (13a) on which a valve locking means (9) is disposed substantially at right angles to the control tappet axis, and the control tappet (13) preferably has a reduced-diameter region along its length extending through the perforated plate (7).

10. A piston diaphragm pump according to claim 9, characterised in that the reduced-diameter region of the control tappet (13) is in the form of a pin separated from the control tappet.

## Revendications

1. Pompe à membrane comportant une membrane (4) séparant hermétiquement une chambre de transfert et une chambre de travail de piston (3, 2), cette membrane étant actionnée par l'intermédiaire du liquide hydraulique remplissant complètement la chambre de travail du piston, par un piston (1) oscillant suivant un mouvement de va-et-vient dans cette chambre, et ne possédant pas de surface d'appui du côté de la chambre de transfert, et un réservoir pour le liquide hydraulique qui communique avec la chambre de travail (2) du piston par l'intermédiaire d'une soupape de remplissage (12), un élément de transmission, mobile, étant prévu pour être déplacé à la fin de la course, d'aspiration de la membrane (4) contre la force développée par un ressort (8) précontraint par l'élément de manoeuvre (13), en commandant l'ouverture de la soupape de remplissage (12), pompe caractérisée en ce que la membrane (4) est une membrane métallique et l'élément de transmission (14) est une pièce en forme de plaque à mouvement élastique opposé à celui du ressort (8) de l'élément de manoeuvre (13).

2. Pompe à membrane selon la revendication 1, caractérisée par une plaque à trous (7) entre la membrane (4) et le piston (1).

3. Pompe à membrane selon la revendication 1 ou 2, caractérisée en ce que la soupape de remplissage (12) comprend un élément de manoeuvre (13) qui touche l'élément de transmission (14) par une liaison par la force et/ou l'élément de transmission est réalisé sous la forme de languette à ressort encastrée de préférence d'un côté.

4. Pompe à membrane selon la revendication 1, 2 ou 3, caractérisée en ce que l'endroit d'écartement de l'élément de transmission (14) enserré d'un côté se trouve sur un rayon imaginaire partant de l'axe du piston en passant par l'axe de l'élément de manoeuvre de la soupape et l'encastrement de l'élément de transmission (14) est de préférence amovible.

5. Pompe à membrane selon la revendication 1, 2, 3, 4, caractérisée en ce que l'élément de transmission (14) présente une courbure adaptée à la courbure de flexion de la membrane (4).

6. Pompe à membrane selon les revendications 1, 2, 3, 4 ou 5, caractérisée en ce que l'élément de transmission (14) présente une force de ressort adaptée en fonction de la force antagoniste du ressort (8) de l'élément de manoeuvre de soupape (13) pour que la soupape de remplissage (12) s'ouvre pour une différence de pression inférieure à 0,2 bar et de préférence inférieure à 0,1 bar.

7. Pompe à membrane selon la revendication 1, 2, 3, 4, 5 ou 6, caractérisée en ce que l'élément de manoeuvre de soupape (13) présente une forme bombée à son extrémité touchant l'élément de transmission (14) et/ou l'élément de transmission (14) recouvre complètement l'élément de manoeuvre de soupape.

8. Pompe à membrane selon la revendication 1, 2, 3, 4, 5, 6 ou 7, caractérisée en ce que l'élément de transmission (14) est enserré dans la plaque à trous (7), de préférence à fleur avec cette plaque, et l'épaisseur de l'élément de transmission (14) et le diamètre d'une ouverture dont la plaque à trous (7) pour l'élément de manoeuvre de soupape (12) sont choisis respectivement pour qu'avec la plus forte pression amont on évite tout juste le poinçonnement de l'élément de transmission (14).

9. Pompe à membrane selon la revendication 2, 3, 4, 5, 7 ou 8, caractérisée en ce que l'élément de manoeuvre de soupape (13) est en forme de poussoir de commande avec une surface d'appui (13a) conique, sur laquelle un moyen de fermeture (9) de la soupape est disposé essentiellement perpendiculaire à l'axe du poussoir de commande, et le poussoir de commande (13) présente de préférence sur sa longueur traversant la plaque à trous (7), une zone de diamètre réduit.

10. Pompe à membrane selon la revendication 9, caractérisée en ce que la zone du poussoir de commande (13) de diamètre réduit est en forme de tige séparée du poussoir de commande.
